# EUROPÄISCHE PATENTSCHRIFT

(11) **EP 2 686 917 B1**
(45) Veröffentlichungstag und Bekanntmachung des Hinweises auf die Patenterteilung: **08.11.2017**
(21) Anmeldenummer: 12708094.3
(22) Anmeldetag: 17.02.2012
(51) Int. Cl.: H01R 13/52, H01R 12/71, H01R 12/75, H01R 13/627, H01R 107/00

(54) **Direcktsteckelement mit einem Gehäuse und wenigstens einem Direktkontakt und elektrische Anordnung umfassend diesen Direcktsteckelement**
Direct connector comprising a housing and at least a direct contact and electrical arrangement comprisng such connector
Elément enfichable directement comprenant un boîtier et au moins un contact direct ainsi qu'un ensemble électrique comprenant cet élément

(30) Priorität: 15.03.2011 DE 102011005544
(43) Veröffentlichungstag der Anmeldung: 22.01.2014
(73) Patentinhaber: Robert Bosch GmbH, 70442 Stuttgart (DE)
(72) Erfinder: HEINRICH, Thomas, 71254 Ditzingen (DE)
(86) Internationale Anmeldenummer: PCT/EP2012/052797
(87) Internationale Veröffentlichungsnummer: WO 2012/123221

(56) Entgegenhaltungen:
- DE-A1-102005 063 239
- US-A- 3 701 071

## Beschreibung

### Stand der Technik

Die vorliegende Erfindung betrifft ein verbessertes Direksteckelement und eine verbesserte elektrische Anordnung umfassend dieses Direktsteckelement. In jüngster Zeit werden vermehrt Direktsteckkontakte verwendet, bei denen ein Direktsteckelement unmittelbar auf eine Trägerplatte, z.B. eine Leiterplatte, gesteckt wird. Bei einer Vielzahl von Kontaktbereichen an der Leiterplatte werden die Kontaktbereiche dabei in einer Reihe nahe einer Leiterplattenkante angeordnet. Bei einer Vielzahl von Kontaktbereichen ergibt sich dadurch eine entsprechende Länge an der Leiterplatte sowie eine komplizierte Verdrahtung auf der Leiterplatte, da dadurch die Wege zwischen den Kontaktbereichen und Bauelementen auf der Leiterplatte mit der Anzahl der Kontaktbereiche jeweils vergrößert werden müssen. Ein weiterer Problemkreis bei Direktkontaktierungen liegt darin, dass üblicherweise die Direktsteckelemente von vorne auf die Kontaktbereiche an der Leiterplatte aufgeschoben werden. Dabei reiben die Direktkontakte des Steckerelements über die Streckenlänge des Steckvorgangs gegen die Kontaktbereiche der Leiterplatte. Hierdurch werden bei jedem Steckvorgang die Oberflächen der Direktkontakte und der Kontaktflächen an der Leiterplatte abgerieben und verschleißen bei mehreren Steckvorgängen deutlich. Hierbei wurde festgestellt, dass beispielsweise bei Steuergeräten die Steckvorgänge im Produktleben mit die stärkste Schädigung am Steuergerät hervorrufen.

### Offenbarung der Erfindung

Das erfindungsgemäße Direktsteckelement mit den Merkmalen des Anspruchs 1 weist demgegenüber den Vorteil auf, dass eine reibende Streckenlänge während eines Aufsteckens bzw. Entfernens des Direktsteckelements gegenüber dem Stand der Technik deutlich reduziert ist. Hierdurch können signifikant Verschleißerscheinungen an Direktkontakten des Direktsteckelements sowie Kontaktbereichen einer Trägerplatte reduziert werden. Somit kann erfindungsgemäß das Direktsteckelement problemlos mehrfach von der Trägerplatte getrennt und wieder aufgesteckt werden. Hierdurch ergibt sich ein weiterer Vorteil, dass dünnere Schutzschichten, welche üblicherweise aus Gold sind, auf den Kontaktflächen an den Kontaktbereichen bzw. den Direktkontakten verwendet werden können. Dies ermöglicht eine signifikante Kosteneinsparung. Dies wird erfindungsgemäß dadurch erreicht, dass die im Stand der Technik ausgeführte Schiebebewegung durch einen Kippvorgang ersetzt wird. Hierzu umfasst die erfindungsgemäße elektrische Anordnung eine Trägerplatte, z.B. eine Leiterplatte, mit freiliegenden Kontaktbereichen und einem Trägerplattengehäuse, sowie ein Direktsteckelement mit einem Gehäuse und Direktkontakten, welche im montierten Zustand die Kontaktbereiche der Trägerplatte kontaktieren. Ferner ist eine erste lösbare Gelenkverbindung zwischen einem ersten Gelenkteil am Trägerplattengehäuse der Trägerplatte, und einem zweiten Gelenkteil am Gehäuse des Direktsteckelements vorgesehen. Ein Sicherungselement sichert das Direktsteckelement am Trägerplattengehäuse der Trägerplatte, um ein unerwünschtes Lösen der Direktsteckverbindung, z.B. aufgrund von Rüttelvorgängen am Fahrzeug, zu verhindern.

Die Unteransprüche zeigen bevorzugte Weiterbildungen der Erfindung.

Vorzugsweise umfasst die erste lösbare Gelenkverbindung ein erstes hakenförmiges Gelenkteil und ein zweites hakenförmiges Gelenkteil. Das zweite Gelenkteil ist komplementär zum ersten Gelenkteil ausgebildet. Hierdurch wird eine einfach und schnell verbindbare und lösbare Gelenkverbindung erhalten.

Weiter bevorzugt sind alle Direktkontakte am Direktsteckelement baugleich. Dies ermöglicht einen besonders einfachen Aufbau des Direktsteckelements, wodurch eine große Kosteneinsparung durch eine Vielzahl von Gleichteilen erreicht werden kann.

Weiter bevorzugt sind die freiliegenden Kontaktbereiche an der Trägerplatte mehrreihig angeordnet. Hierdurch kann insbesondere eine Länge der Anordnung von Kontaktbereichen an der Trägerplatte reduziert werden.

Das Sicherungselement umfasst vorzugsweise ein erstes Hakenteil, welches über eine zweite Gelenkverbindung am Gehäuse des Direktsteckelements angeordnet ist. Ferner ist am Gehäuse der Trägerplatte ein zum ersten Hakenteil komplementär gebildetes zweites Hakenteil vorgesehen. Insbesondere kann die zweite Gelenkverbindung des Sicherungselements, mit welchem das erste Hakenteil am Gehäuse des Direktsteckelements befestigt ist, ein Filmgelenk oder ein mechanisches Gelenk sein. Ein Filmgelenk aus Kunststoff ist dabei besonders bevorzugt, wobei das Filmgelenk eine extrem dünne Verbindung zweier Teile bereitstellt. Das Filmgelenk ist dabei vorzugsweise aus einem Kunststoffmaterial hergestellt.

Besonders bevorzugt verläuft die zweite Gelenkverbindung über die gesamte Breite des Gehäuses des Direktsteckelements.

Weiter bevorzugt sind die Direktkontakte im montierten Zustand in einem Winkel zu einer Ebene der Trägerplatte, in welcher die Kontaktbereiche an der Trägerplatte angeordnet sind, vorgesehen. Der Winkel ist vorzugsweise kleiner oder gleich 60°, weiter bevorzugt ca. 45° und für ein sehr flaches Direktsteckelement vorzugsweise kleiner oder gleich 30°.

Weiter bevorzugt weisen die Direktkontakte einen bogenförmigen Endbereich auf, welcher mit den Kontaktbereichen an der Trägerplatte im montierten Zustand in Kontakt treten. Bevorzugt sind an den bogenförmigen Endbereichen der Direktkontakte ferner Punktkontakte für einen punktförmigen Kontakt vorgesehen. Die Punktkontakte können beispielsweise aus den bogenförmigen Endbereichen ausgeprägt werden.

Die vorliegende Erfindung wird vorzugsweise in einem Steuergerät für Fahrzeuge verwendet.

### Zeichnung

Nachfolgend wird ein bevorzugtes Ausführungsbeispiel der Erfindung unter Bezugnahme auf die begleitende Zeichnung im Detail beschrieben. In der Zeichnung ist:
- Figur 1: eine schematische Schnittansicht eines Direktsteckelements und einer elektrischen Anordnung gemäß einem Ausführungsbeispiel der Erfindung im montierten Zustand, und
- Figur 2 bis 5: schematische Schnittansichten eines Montagevorgangs eines Direktsteckelements an eine Trägerplatte gemäß dem erfindungsgemäßen Ausführungsbeispiel.

### Bevorzugte Ausführungsform der Erfindung

Nachfolgend wird unter Bezugnahme auf die Figuren 1 bis 5 ein Direktsteckelement und eine elektrische Anordnung 1 gemäß einem bevorzugten Ausführungsbeispiel der Erfindung im Detail beschrieben.

Wie aus Figur 1 ersichtlich ist, umfasst die elektrische Anordnung 1 eine als Leiterplatte ausgebildete Trägerplatte 2. Die Trägerplatte 2 umfasst ein Trägerplattengehäuse 4 sowie eine Vielzahl von Kontaktbereichen 51, 52, 53, 54, welche als Kontaktpads ausgebildet sind. Die Vielzahl der Kontaktbereiche 51, 52, 53, 54 ist dabei jeweils in Reihe (in Figur 1 senkrecht zur Schnittebene von Figur 1) angeordnet, so dass mehrere Reihen von Kontaktbereichen vorgesehen sind. Alle Kontaktbereiche sind dabei freiliegend zur Außenseite gerichtet, d.h., nicht von einem Gehäusebereich umgeben.

Die elektrische Anordnung 1 umfasst ferner ein Direktsteckelement 3, welches ein Gehäuse 30 und eine Vielzahl von Direktkontakten 31, 32, 33, 34 umfasst. Die Direktkontakte 31, 32, 33, 34 kommen dabei in dem in Figur 1 gezeigten montierten Zustand jeweils mit den Kontaktbereichen 51, 52, 53, 54 in Kontakt. Hierbei sind die Direktkontakte in einem Winkel α von ca. 45° zu einer Ebene der Kontaktbereiche angeordnet.

Zwischen dem Trägerplattengehäuse 4 der Trägerplatte 2 und dem Direktsteckelement 3 ist eine erste Gelenkverbindung 6 ausgebildet. Die erste Gelenkverbindung 6 umfasst ein erstes Gelenkteil 61 am Trägerplattengehäuse 4 und ein zweites Gelenkteil 62 am Gehäuse 30 des Direktsteckelements 3. Das erste Gelenkteil 61 ist als ein erster Haken ausgebildet und das zweite Gelenkteil 62 ist als ein komplementär zum ersten Haken ausgebildeter zweiter Gegenhaken ausgebildet.

Ferner umfasst die elektrische Anordnung 1 eine Sicherungsvorrichtung 8, welche das Direktsteckelement 3 am Plattegehäuse 4 sichert. Die Sicherungsvorrichtung 8 umfasst ein erstes Hakenteil 81, welches am Trägerplattengehäuse 4 gebildet ist und ein zweites Hakenteil 82, welches am Gehäuse 30 des Direktsteckelements 3 gebildet ist. Die beiden Hakenteile 81, 82 sind wiederum komplementär zueinander ausgebildet. Das zweite Hakenteil 82 ist dabei über eine zweite Gelenkverbindung 7 mit dem Gehäuse 30 des Direktsteckelements verbunden. Die zweite Gelenkverbindung 7 ist ein Filmgelenk aus einem Kunststoff, wobei das zweite Hakenteil 82 wippenartigen am Gehäuse 30 angeordnet ist. An der vom Gehäuse 30 abgewandten Seite des zweiten Hakenteils 82 ist eine erste Druckfläche 10 zum Schließen der Sicherungsvorrichtung und eine zweite Druckfläche 11 zum Öffnen der Sicherungsvorrichtung 8 vorgesehen.

Wie weiter aus Figur 1 ersichtlich ist, weisen die Direktkontakte 31, 32, 33, 34 jeweils einen bogenförmigen Endbereich 35 auf, an dessen zur Trägerplatte 2 gerichteten Seite jeweils ein Punktkontakt 36 angeordnet ist. Die Direktkontakte 31, 32, 33, 34 sind, wie in Figur 1 ersichtlich ist, alle baugleich und über jeweils ein Kabel 9 elektrisch angebunden. Die Direktkontakte können dabei mittels bekannter Verfahren, z.B. Crimpen, mit den Kabeln verbunden werden.

In den Figuren 2 bis 5 ist ein Montagevorgang zur Ausführung der Direktsteckverbindung im Detail dargestellt.

Figur 2 zeigt den getrennten Zustand der Trägerplatte 2 und des Direktsteckelements 3. Das Direktsteckelement 3 wird in Pfeilrichtung A in Richtung zur Trägerplatte 2 bewegt, um die lösbare erste Gelenkverbindung 6 herzustellen. Dabei wird, wie in der Montagestellung von Figur 3 gezeigt, das zweite Gelenkteil 62 mit dem ersten Gelenkteil 61 verhakt. Dann wird durch Drücken auf die zweite Druckfläche 11 das zweite Halteteil 82 und die zweite Gelenkverbindung 7 in Richtung des Pfeils C geschwenkt, um ein Aufsetzen der Direktkontakte auf die Kontaktbereiche zu ermöglichen.

Im in Figur 4 gezeigten nächsten Montageschritt wird das Direktsteckelement in Richtung des Pfeils D um die erste Gelenkverbindung 6 herumgeschwenkt, wodurch die Direktkontakte 31, 32, 33, 34 mit den Kontaktbereichen 51, 52, 53, 54 in Kontakt kommen. Anschließend wird, wie in Figur 5 durch den Pfeil E angedeutet, das zweite Hakenteil 82 um die zweite Gelenkverbindung 7 herumgeschwenkt, so dass das zweite Hakenteil 82 mit dem ersten Hakenteil 81 in Eingriff kommt und die Sicherungsvorrichtung 8 das Direktsteckelement 3 an dem Trägerplattengehäuse 4 der Trägerplatte 2 sichert. Dabei wird Druck auf die erste Druckfläche 10 am zweiten Hakenteil 82 ausgeübt. Das zweite Hakenteil 82 weist dabei eine gewisse Elastizität auf, so dass es ohne großen Kraftaufwand hinter das erste Hakenteil 81 schnappt und das Direktsteckelement 3 am Trägerplattengehäuse 4 sichert.

Um die Direktkontaktierung zwischen der Trägerplatte 2 und dem Direktsteckelement 3 wieder zu lösen, wird zuerst Druck auf die zweite Druckfläche 11 ausgeübt, um die Sicherungsvorrichtung 8 zu öffnen. Anschließend wird das Direktsteckelement 3 um die erste Gelenkverbindung 6 herum wieder nach oben geschwenkt und dann das Direktsteckelement 3 von der Trägerplatte 2 durch Aushaken des zweiten Gelenkteils 62 vom ersten Gelenkteil 61 getrennt.

Somit kann erfindungsgemäß eine Direktsteckverbindung nicht mehr durch eine Schiebebewegung erzeugt werden, sondern erfindungsgemäß wird die Direktsteckverbindung durch Einhaken des Direktsteckelements 3 am Trägerplattengehäuse 4 der Trägerplatte 2 und Schwenken um die so gebildete lösbare erste Gelenkverbindung 6 erhalten. Hierdurch kann insbesondere nur eine dünne Schutzschicht auf den Kontaktbereichen 51, 52, 53, 54 bzw. den Punktkontakten 36 vorgesehen werden. Dabei kann eine große Anzahl von Kontaktbereichen in mehreren Reihen vorgesehen werden. Die Anordnung der Kontaktbereiche und der Direktkontakte in mehreren Reihen hat ferner den Vorteil, dass dadurch eine Länge des Direktsteckelements 3 vergrößert wird, wodurch ein zur Montage günstiges Drehmoment durch die daraus resultierenden Hebelkräfte erhalten wird. Dadurch kann die Direktsteckverbindung mit nur geringem Kraftaufwand realisiert werden.

Es sei ferner angemerkt, dass für eine sichere Montage auch ein oder mehrere Anschläge vorgesehen sein können, welche die Schwenkbewegung des Direktsteckelements 3 um die erste Gelenkverbindung 6 herum beschränken. Es sei weiterhin angemerkt, dass das erste und zweite Hakenteil 81, 82 der Sicherungsvorrichtung 8 derart ausgebildet sein können, dass bei einem richtigen Einrasten der beiden Hakenteile ineinander ein entsprechendes Geräusch entsteht, welches einem Monteur ein akustisches Signal gibt, dass eine korrekte Direktsteckverbindung ausgeführt wurde.

Um eine möglichst hohe Stabilität der ersten Gelenkverbindung 6 sowie der Sicherungsvorrichtung 8 bereitzustellen, sind das erste Gelenkteil 61 und das zweite Gelenkteil 62 sowie das erste und zweite Hakenteil 81, 82 kanalartig über die gesamte Breite des Trägerplattengehäuses 4 bzw. des Gehäuses 30 des Direktsteckelements 3 vorgesehen.

## Patentansprüche

1. Direktsteckelement (3) mit einem Gehäuse (30) und wenigstens einem Direktkontakt (31, 32, 33, 34),
wobei das Direktsteckelement (3) dazu eingerichtet ist, auf eine Trägerplatte (2) mit wenigstens einem freiliegenden Kontaktbereich (51, 52, 53, 54) und einem Trägerplattengehäuse (4) gesteckt zu werden,
wobei der wenigstens eine Direktkontakt (31, 32, 33, 34) eingerichtet ist, den wenigstens einen Kontaktbereich (51, 52, 53, 54) im montierten Zustand zu kontaktieren,
wobei am Gehäuse (30) ein zweites Gelenkteil (62) angeordnet ist, welches eingerichtet ist, um mit einem ersten Gelenkteil (61) des Trägerplattengehäuses (4) eine lösbare Gelenkverbindung (6) bereitzustellen,
wobei am Gehäuse des Direktsteckelements (3) ein zweites Hakenteil (82) angeordnet ist, welches mit einem ersten Hakenteil (81) einer Sicherungsvorrichtung (8) in Eingriff bringbar ist,
wobei das erste Hakenteil (81) am Trägerplattengehäuse (4) angeordnet ist und die Sicherungsvorrichtung (8) eingerichtet ist, das Direktsteckelement (3) am Trägerplattengehäuse (4) zu sichern,und wobei das zweite Hakenteil (82) mittels einer zweiten Gelenkverbindung (7) am Gehäuse (30) des Direktsteckelements (3) angeordnet ist,
**dadurch gekennzeichnet, dass**
an der vom Gehäuse (30) abgewandten Seite des zweiten Hakenteils (82) eine erste Druckfläche (10) zum Schließen der Sicherungsvorrichtung und eine zweite Druckfläche (11) zum Öffnen der Sicherungsvorrichtung (8) vorgesehen ist, dass das zweite Hakenteil (82) in der Art einer Wippe am Gehäuse (30) angeordnet ist,
dass die Wippe die erste Druckfläche (10) und die zweite Druckfläche (11) aufweist,
dass die Wippe mittels der zweiten Gelenkverbindung (7) in eine erste Richtung schwenkt, wenn Druck auf die erste Druckfläche (10) ausgeübt wird, so dass das zweite Hakenteil (82) hinter das erste Hakenteil (81) schnappt,
wobei die Wippe mittels der zweiten Gelenkverbindung in eine zweite Richtung schwenkt, wenn Druck auf die zweite Druckfläche (11) ausgeübt wird, so dass das zweite Hakenteil (82) vom ersten Hakenelement (81) gelöst wird.

2. Elektrische Anordnung, umfassend:
- eine Trägerplatte (2) mit wenigstens einem freiliegenden Kontaktbereich (51, 52, 53, 54) und einem Trägerplattengehäuse (4),
- ein Direktsteckelement (3) nach Anspruch 1 zum Zusammenstecken mit der Trägerplatte (2).

3. Anordnung nach Anspruch 2, **dadurch gekennzeichnet, dass** das erste Gelenkteil (61) und das zweite Gelenkteil (62) der ersten Gelenkverbindung (6) jeweils hakenförmig ausgebildet sind.

4. Anordnung nach einem der vorhergehenden Ansprüche 2 oder 3, **dadurch gekennzeichnet, dass** die Direktkontakte (31, 32, 33, 34) alle baugleich sind.

5. Anordnung nach einem der vorhergehenden Ansprüche 2 bis 4, **dadurch gekennzeichnet, dass** die freiliegenden Kontaktbereiche (51, 52, 53, 54) an der Trägerplatte und die Direktkontakte (31, 32, 33, 34) am Direktsteckelement (3) mehrreihig angeordnet sind.

6. Anordnung nach einem der vorhergehenden Ansprüche 2 bis 5, **dadurch gekennzeichnet, dass** die zweite Gelenkverbindung (7) ein Filmgelenk oder ein mechanisches Gelenk ist.

7. Anordnung nach einem der vorhergehenden Ansprüche 2 bis 6, **dadurch gekennzeichnet, dass** die Direktkontakte (31, 32, 33, 34) im montierten Zustand in einem Winkel (α) zu einer Ebene der Trägerplatte (2) angeordnet sind.

8. Anordnung nach einem der vorhergehenden Ansprüche 2 bis 7, **dadurch gekennzeichnet, dass** die Direktkontakte (31, 32, 33, 34) einen bogenförmigen Endbereich (35) aufweisen und insbesondere am bogenförmigen Endbereich ein Punktkontakt (36) vorgesehen ist.

## Claims

1. Direct plug element (3) comprising a housing (30) and at least one direct contact (31, 32, 33, 34),
wherein the direct plug element (3) is designed to be plugged onto a mounting board (2) having at least one exposed contact region (51, 52, 53, 54) and a mounting board housing (4),
wherein the at least one direct contact (31, 32, 33, 34) is designed to make contact with the at least one contact region (51, 52, 53, 54) in the mounted state,
wherein a second articulated part (62) is arranged on the housing (30), which second articulated part is designed to provide a releasable articulated connection (6) with a first articulated part (61) of the mounting board housing (4),
wherein a second hook part (82) is arranged on the housing of the direct plug element (3), which second hook part can be brought into engagement with a first hook part (81) of a securing apparatus (8),
wherein the first hook part (81) is arranged on the mounting board housing (4) and the securing apparatus (8) is designed to secure the direct plug element (3) on the mounting board housing (4), and wherein the second hook part (82) is arranged on the housing (30) of the direct plug element (3) by means of a second articulated connection (7),
**characterized in that**
a first pressure area (10) for closing the securing apparatus and a second pressure area (11) for opening the securing apparatus (8) are provided on that side of the second hook part (82) which is averted from the housing (30),
**in that** the second hook part (82) is arranged on the housing (30) in the manner of a rocker,
**in that** the rocker has a first pressure area (10) and a second pressure area (11),
**in that** the rocker pivots in a first direction by means of the second articulated connection (7) when pressure is exerted onto the first pressure area (10), so that the second hook part (82) snaps behind the first hook part (81),
wherein the rocker pivots in a second direction by means of the second articulated connection when pressure is exerted onto the second pressure area (11), so that the second hook part (82) is released from the first hook element (81).

2. Electrical arrangement, comprising:
- a mounting board (2) having at least one exposed contact region (51, 52, 53, 54) and a mounting board housing (4),
- a direct plug element (3) according to Claim 1 for plug connection to the mounting board (2).

3. Arrangement according to Claim 2, **characterized in that** the first articulated part (61) and the second articulated part (62) of the first articulated connection (6) are each of hook-like design.

4. Arrangement according to either of the preceding Claims 2 and 3, **characterized in that** the direct contacts (31, 32, 33, 34) are all physically identical.

5. Arrangement according to one of the preceding Claims 2 to 4, **characterized in that** the exposed contact regions (51, 52, 53, 54) are arranged in several rows on the mounting board and the direct contacts (31, 32, 33, 34) are arranged in several rows on the direct plug element (3).

6. Arrangement according to one of the preceding Claims 2 to 5, **characterized in that** the second articulated connection (7) is a film hinge or a mechanical articulation.

7. Arrangement according to one of the preceding Claims 2 to 6, **characterized in that** the direct contacts (31, 32, 33, 34) are arranged at an angle (α) in relation to a plane of the mounting board (2) in the mounted state.

8. Arrangement according to one of the preceding Claims 2 to 7, **characterized in that** the direct contacts (31, 32, 33, 34) have an arcuate end region (35) and, in particular, a point contact (36) is provided on the arcuate end region.

## Revendications

1. Élément enfichable directement (3) comprenant un boîtier (30) et au moins un contact direct (31, 32, 33, 34),
l'élément enfichable directement (3) étant prévu pour être enfiché sur une plaque de support (2) comprenant au moins une région de contact exposée (51, 52, 53, 54) et un boîtier de plaque de support (4),
l'au moins un contact direct (31, 32, 33, 34) étant prévu pour venir en contact avec l'au moins une région de contact (51, 52, 53, 54) dans l'état monté,
une deuxième partie articulée (62) étant disposée sur le boîtier (30), laquelle est prévue pour constituer une liaison articulée détachable (6) avec une première partie articulée (61) du boîtier de plaque de support (4),
une deuxième partie de crochet (82) étant disposée sur le boîtier de l'élément enfichable directement (3), laquelle peut être amenée en prise avec une première partie de crochet (81) d'un dispositif de fixation (8),
la première partie de crochet (81) étant disposée sur le boîtier de plaque de support (4) et le dispositif de fixation (8) étant prévu pour fixer l'élément enfichable directement (3) sur le boîtier de plaque de support (4), et la deuxième partie de crochet (82) étant disposée au moyen d'une deuxième liaison articulée (7) sur le boîtier (30) de l'élément enfichable directement (3),
**caractérisé en ce que**
sur le côté de la deuxième partie de crochet (82) opposé au boîtier (30) sont prévues une première surface de pression (10) pour fermer le dispositif de fixation et une deuxième surface de pression (11) pour ouvrir le dispositif de fixation (8),
la deuxième partie de crochet (82) est disposée à la manière d'une bascule sur le boîtier (30),
la bascule présente la première surface de pression (10) et la deuxième surface de pression (11),
la bascule pivote au moyen de la deuxième liaison articulée (7) dans une première direction lorsqu'une pression est exercée sur la première surface de pression (10), de telle sorte que la deuxième partie de crochet (82) s'encliquète derrière la première partie de crochet (81),
la bascule pivote au moyen de la deuxième liaison articulée dans une deuxième direction lorsqu'une pression est exercée sur la deuxième surface de pression (11), de telle sorte que la deuxième partie de crochet (82) soit détachée du premier élément de crochet (81).

2. Agencement électrique, comprenant :
- une plaque de support (2) comprenant au moins une région de contact exposée (51, 52, 53, 54) et un boîtier de plaque de support (4),
- un élément enfichable directement (3) selon la revendication 1 pour s'enficher conjointement avec la plaque de support (2).

3. Agencement selon la revendication 2, **caractérisé en ce que** la première partie articulée (61) et la deuxième partie articulée (62) de la première liaison articulée (6) sont réalisées à chaque fois sous forme de crochet.

4. Agencement selon l'une quelconque des revendications précédentes 2 ou 3, **caractérisé en ce que** les contacts directs (31, 32, 33, 34) présentent tous la même construction.

5. Agencement selon l'une quelconque des revendications précédentes 2 à 4, **caractérisé en ce que** les régions de contact exposées (51, 52, 53, 54) sont disposées en plusieurs rangées sur la plaque de support et les contacts directs (31, 32, 33, 34) sont disposés en plusieurs rangées sur l'élément enfichable directement (3).

6. Agencement selon l'une quelconque des revendications précédentes 2 à 5, **caractérisé en ce que** la deuxième liaison articulée (7) est une charnière à film ou une articulation mécanique.

7. Agencement selon l'une quelconque des revendications précédentes 2 à 6, **caractérisé en ce que** les contacts directs (31, 32, 33, 34) sont disposés dans l'état monté suivant un angle (α) par rapport à un plan de la plaque de support (2).

8. Agencement selon l'une quelconque des revendications précédentes 2 à 7, **caractérisé en ce que** les contacts directs (31, 32, 33, 34) présentent une région d'extrémité (35) de forme courbe et un contact ponctuel (36) est en particulier prévu sur la région d'extrémité de forme courbe.
